# FASCICULE DE BREVET EUROPEEN

(11) **EP 0 662 376 B1**
(45) Date de publication et mention de la délivrance du brevet: **03.09.1997**
(21) Numéro de dépôt: 94402899.2
(22) Date de dépôt: 15.12.1994
(51) Int. Cl.: B27D 1/08

(54) **Complexe souple en feuille, procédé de fabrication et emballage comportant un tel complexe**
Flexible Bahn, Verfahren zu ihrer Herstellung und daraus bestehende Verpackungen
Flexible sheet structure, process for its manufacture and packaging made therefrom

(30) Priorité: 23.12.1993 FR 9315840
(43) Date de publication de la demande: 12.07.1995
(73) Titulaire: Etablissements René LACROIX et Cie, 39220 Bois D'Amont (FR)
(72) Inventeur: Lacroix, Jean-Pierre, Cabinet BALLOT-SCHMIT, F-25000 Besancon (FR); Gras, Christian, Cabinet BALLOT-SCHMIT, F-25000 Besancon (FR)
(74) Mandataire: Schmit, Christian Norbert Marie

(56) Documents cités:
- DE-C- 972 283
- FR-A- 620 084
- FR-A- 803 996
- US-A- 2 043 026
- US-A- 2 296 781

## Description

La présente invention concerne un complexe souple en feuille, son procédé de fabrication, ainsi qu'un emballage comportant un tel complexe.

L'invention trouve une application particulièrement avantageuse, mais non exclusive, dans le domaine de l'industrie des emballages.

On connaît du brevet français n° 2 563 809 un emballage tubulaire constitué d'un support cylindrique formé par une feuille de matière plastique, papier, carton, etc, sur laquelle est enroulée et collée une bande de bois tel qu'un contreplaqué en deux plis croisés.

La mise en oeuvre de cet emballage tubulaire connu est la suivante: on utilise un gabarit pour enrouler la feuille support dont deux bords sont parallèles à une direction donnée constituée par la génératrice du cylindre, lesdits bords pouvant se chevaucher pour permettre leur liaison par collage ou agrafage. On enroule ensuite sur cette feuille support la bande de bois, en spirale et à spires jointives, en utilisant une colle à chaud ou à froid. On obtient ainsi une meilleure résistance mécanique radiale de l'emballage tubulaire. Toutefois, la réalisation d'un tel emballage est longue et fastidieuse et ne conduit pas à une très bonne résistance mécanique dans la direction de mise en forme, c'est-à-dire la direction de la génératrice du cylindre.

Aussi, le problème technique à résoudre par l'objet de la présente invention est de proposer un complexe souple en feuille, destiné à être mis en forme autour d'une direction donnée, complexe qui serait de mise en oeuvre très simple, facile à fabriquer, et qui offrirait une excellente résistance mécanique dans la direction de formage.

La solution au problème technique posé consiste, selon la présente invention, en ce que ledit complexe comprend une feuille d'un matériau souple sur laquelle est collée au moins une feuille de bois déroulé dont le sens des fibres constitue ladite direction de formage.

Le complexe souple en feuille de l'invention peut ne comporter qu'une seule feuille de bois déroulé collée sur la feuille support de matière souple : papier, matière plastique, aluminium, mousse ou encore carton, notamment carton alimentaire si ledit complexe est destiné à l'industrie agro-alimentaire.

De même, conformément à l'invention, un emballage est remarquable en ce qu'il comporte un complexe souple en feuille selon l'invention, mis en forme autour de ladite direction de formage de manière à réaliser un volume tubulaire quelconque. On entend par volume tubulaire quelconque un volume cylindrique de révolution ou non, laissant à l'utilisateur le soin de donner à l'emballage la forme qu'il désire. La section dudit volume tubulaire peut donc être quelconque, à savoir circulaire, ovale, carrée, rectangulaire, etc.

La mise en oeuvre du complexe souple en feuille de l'invention est donc extrêmement simple puisqu'il suffit de courber la feuille autour de la direction des fibres du bois, ce qui ne présente aucune difficulté puisque dans ce sens le complexe ne présente qu'une faible résistance mécanique.

A l'inverse, la Demanderesse a mis en évidence le fait que la résistance mécanique du complexe conforme à l'invention était très élevée dans la direction des fibres du bois, ce qui confère une excellente solidité axiale à l'emballage résultant de la mise en forme dudit complexe autour de cette direction.

Bine entendu, la résistance mécanique est moindre dans le sens perpendiculaire au plan de la feuille du complexe souple, objet de l'invention, c'est-à-dire dans le sens radiale d'un emballage mis en forme. n faut cependant noter qu'à la suite d'une déformation latérale la feuille de matériau souple, du fait de son élasticité a tendance à ramener la feuille de bois déroulé dans sa position initiale, et à redonner à l'emballage sa forme nominale.

Enfin, le complexe souple en feuille de l'invention présente l'avantage supplémentaire que les noeuds éventuellement présents dans la feuille de bois déroulé sont collés à la feuille de matériau souple et que, par conséquent, il ne peuvent se détacher de ladite feuille de bois déroulé, évitant ainsi un effet déplaisant à l'oeil.

Selon une autre forme de réalisation de l'invention, une feuille de bois déroulé est collée sur chaque face de ladite feuille de matériau souple, les sens des fibres desdites feuilles de bois déroulé étant disposés parallèlement à la direction de formage, ceci de manière à conserver une bonne souplesse mécanique autour de la direction définie par le sens commun des fibres. Ce type de complexe est particulièrement bien adapté lorsqu'un effet plus esthétique est recherché, notamment en décoration ou dans les emballages de produits de luxe, tels que bouteilles d'alcool, etc.

La description qui va suivre en regard des dessins annexés, donnés à titre d'exemples non limitatifs, fera bien comprendre en quoi consiste l'invention et comment elle peut être réalisée.

La figure 1 est une vue en perspective d'un premier mode de réalisation d'un complexe souple en feuille conforme à l'invention.

La figure 2 est une vue en perspective d'un deuxième mode de réalisation d'un complexe souple en feuille conforme à l'invention.

La figure 3 est une vue en perspective d'un premier emballage réalisé à l'aide d'un complexe de l'invention.

La figure 4 est une vue en perspective d'un deuxième emballage réalisé à l'aide d'un complexe de l'invention.

La figure 1 montre en perspective un complexe 10 souple en feuille, destiné à être mis en forme autour d'une direction D donnée. Ledit complexe 10 comprend une feuille 11 d'un matériau souple qui peut être du papier, une matière plastique, de l'aluminium, de la mousse ou du carton, éventuellement du carton alimentaire. Sur la feuille 11 est contrecollée une feuille 12 de bois déroulé, extrait d'essences telles que le peuplier, le hêtre, le chêne, etc, le sens des fibres 121 du bois constituant ladite direction D de formage. Le bois déroulé peut, sans inconvénient, être un bois de second choix présentant des noeuds 122 qui en tout état de cause restent en place du fait de leur collage sur la feuille 11 de matériau souple.

Le complexe ainsi constitué présente une bonne souplesse au formage autour de la direction D, comme l'indiquent les flèches de la figure 1. Par contre, la résistance mécanique aux efforts exercés parallèlement à la direction D est très élevée.

La figure 2 illustre une variante de réalisation dans laquelle une feuille 12,12' de bois déroulé est collée sur chaque face de la feuille 11 de matériau souple, les sens des fibres 121,121' desdites feuilles 12,12' étant disposé parallèlement à la direction D de formage. On conserve ainsi une bonne souplesse mécanique de déformation autour de la direction D, ce qui ne serait pas le cas si les fibres des feuilles de bois déroulé étaient disposées perpendiculairement entre elles.

Les épaisseurs des différentes feuilles 11,12 et 12' sont choisies telles qu'elles assurent un formage facile tout en garantissant une bonne rigidité mécanique du produit résultant, comme par exemple un emballage.

A titre indicatif, les feuilles 12,12' de bois déroulé peuvent avoir une épaisseur variant entre 3/10 et 50/10 mm, tandis que la feuille 11 de matériau souple présente une épaisseur comprise entre 3/10 et 30/10 mm.

Outre des applications particulières à la décoration et au bâtiment, les complexes 10,10' souples en feuille des figures 1 et 2 sont avantageusement utilisées à la fabrication d'emballages dans lesquels ledit complexe est mis en forme autour de la direction D de formage de manière à réaliser un volume tubulaire quelconque.

La figure 3 montre un premier exemple d'un tel emballage présentant un corps tubulaire 20 cylindrique de révolution formé d'une feuille de complexe 10 ou 10' enroulée sur elle-même autour de la direction D, et collée à l'aide d'une colle à froid ou à chaud. Deux couvercles 21,22 viennent fermer le corps 20 à chacune de ses extrémités. Bien entendu, les portions cylindriques des couvercles 21,22 peuvent également être réalisées à l'aide d'un complexe souple en feuille conforme à l'invention.

Le deuxième exemple d'emballage représenté sur la figure 4 comporte une paroi consituée par un complexe 10 ou 10' mis en forme autour de la direction D, selon une technique connue des fabricants d'emballages, notamment de boites à fromage, pour réaliser un volume tubulaire cylindrique non de révolution. La paroi 30 est fermé sur un côté par un fond 31.

La section du volume tubulaire de l'emballage de l'invention peut encore avoir d'autres formes, telles que ovale, carrée, rectangulaire, etc.

Les emballages montrés sur les figures 3 et 4 sont formés de façon à laisser apparaître la face bois du complexe à l'extérieure. Naturellement, on pourrait tout aussi bien former ledit complexe afin qu'il rende visible la face portant le matériau souple, carton par exemple.

Un procédé de fabrication d'un complexe souple en feuille conforme à l'invention comporte les étapes suivantes.
- déroulage d'une bande de bois à partir d'une bille,
- coupe de ladite bande en feuilles 12,12' de bois déroulé de dimensions données,
- encollage, sur une face,
   d'au moins une feuille 12,12' de bois déroulé,
- placage à chaud de ladite feuille 12,12' de bois déroulé sur au moins une face de ladite feuille 11 de matériau souple.

## Revendications

1. Complexe souple en feuille, destiné à être mis en forme autour d'une direction donnée (D), caractérisé en ce que ledit complexe (10,10') comprend une feuille (11) d'un matériau souple sur laquelle est collée au moins une feuille (12,12') de bois déroulé dont le sens des fibres (121,121') constitue ladite direction (D) de formage.

2. Complexe selon la revendication 1, caractérisé en ce qu'une feuille (12,12') de bois déroulé est collée sur chaque face de ladite feuille (11) de matériau souple, les sens de fibres (121,121') desdites feuilles (12,12') de bois déroulé étant disposés parallèlement à la direction (D) de formage.

3. Complexe selon l'une des revendications 1 ou 2, caractérisé en ce que ledit matériau souple est du carton, notamment du carton alimentaire.

4. Complexe selon l'une des revendications 1 ou 2, caractérisé en ce que ledit matériau souple est un matériau plastique, du papier, de l'aluminium ou de la mousse.

5. Emballage, caractérisé en ce qu'il comporte un complexe (10,10') souple en feuille selon l'une quelconque des revendications 1 à 4, mis en forme autour de ladite direction (D) de formage de manière à réaliser un volume tubulaire quelconque.

6. Procédé de fabrication d'un complexe souple en feuille selon l'une quelconque des revendications 1 à 4, qui comporte les étapes suivantes:
- déroulage d'une bande de bois,
- coupe de ladite bande en feuilles (12,12') de bois déroulé de dimensions données,
- encollage, sur une face, d'au moins une feuille (12,12') de bois déroulé,
- placage à chaud de ladite feuille (12,12') de bois déroulé sur au moins une face de ladite feuille (11) de matériau souple.

## Claims

1. A flexible complex made from sheet, designed to be shaped around a given direction (D), characterised in that the said complex (10, 10') comprises a sheet (11) of a flexible material onto which is bonded at least one sheet (12, 12') of unreeled wood, the direction of the fibres (121, 121') of which will be the shaping direction(D).

2. A complex as claimed in claim 1, characterised in that a sheet (12, 12') of unreeled wood is bonded onto each face of the said sheet (11) of flexible material, the direction of the fibres (121, 121') of the said sheets (12, 12') of unreeled wood being arranged parallel with the shaping direction (D).

3. A complex as claimed in one of claims 1 or 2, characterised in that the said flexible material is board, in particular board such as that used in the food industry.

4. A complex as claimed in one of claims 1 or 2, characterised in that the said flexible material is a plastics, paper, aluminium or mousse material.

5. Packaging, characterised in that it comprises a flexible sheet complex as claimed in any one of claims 1 to 4, shaped around said shaping direction (D) so as to produce a tubular volume of any type.

6. A method of manufacturing a flexible sheet complex as claimed in any one of claims 1 to 4, comprising the following steps:
- a strip of wood is unreeled,
- the said strip is cut into sheets (12, 12') of unreeled wood of given dimensions,
- the unreeled wood is bonded onto one face of at least one sheet (12, 12'),
- the said sheet of unreeled wood (12, 12') is applied onto at least one face of the said sheet (11) of flexible material in the form of a veneer by heat treatment.

## Patentansprüche

1. Biegsames Material in Bahnen, dazu bestimmt, um eine gegebene Richtung (D) herum in Form gebracht zu werden, dadurch gekennzeichnet, daß das Material (10, 10') eine Bahn (11) aus einem biegsamen Material umfaßt, auf das mindestens eine Lage (12, 12') geschälten Holzes geklebt ist, dessen Faserrichtung (121, 121') die Formungsrichtung (D) bildet.

2. Material nach Anspruch 1, dadurch gekennzeichnet, daß eine Lage (12, 12') aus geschältem Holz auf jede Seite der Bahn (11) aus biegsamem Material geklebt wird, wobei die Faserrichtungen (121, 121') der Lagen (12, 12') aus geschältem Holz parallel zur Formungsrichtung (D) angeordnet sind.

3. Material nach einem der Ansprüche 1 oder 2, dadurch gekennzeichnet, daß das biegsame Material Karton, insbesondere Nahrungsmittelkarton ist.

4. Material nach einem der Ansprüche 1 oder 2, dadurch gekennzeichnet, daß das biegsame Material ein Kunststoffmaterial, Papier, Aluminium oder Schaumstoff ist.

5. Verpackung, dadurch gekennzeichnet, daß sie ein biegsames Material (10, 10') in Bahnen nach einem der Ansprüche 1 bis 4 umfaßt, das um die Formungsrichtung (D) so in Form gebracht wird, daß ein beliebiger röhrenförmiger Raum entsteht.

6. Verfahren zur Herstellung eines biegsamen Materials in Bahnen nach einem der Ansprüche 1 bis 4, das folgende Schritte umfaßt:
- Schälen eines Holzstreifens,
- Zuschneiden des Lagenstreifens (12, 12') aus geschältem Holz gegebener Abmessungen,
- Aufkleben mindestens einer Lage (12, 12') geschälten Holzes auf eine Seite,
- Warmbeschichten mindestens einer Seite der Bahn (11) aus biegsamem Material mit der Lage (12, 12') aus geschältem Holz.
